# EUROPÄISCHE PATENTANMELDUNG

(11) **EP 2 090 860 A2**
(43) Veröffentlichungstag der Anmeldung: **19.08.2009**
(21) Anmeldenummer: 09001481.2
(22) Anmeldetag: 04.02.2009
(51) Int. Cl.: F42C 19/09, F42B 3/12

(54) **Miniaturisierte Zündkette**

(30) Priorität: 13.02.2008 DE 102008008937
(71) Anmelder: JUNGHANS Microtec GmbH, 78655 Dunningen-Seedorf (DE); Diehl BGT Defence GmbH & Co.KG, 88662 Überlingen (DE)
(72) Erfinder: Glatthaar, Karl, 78727 Oberndorf (DE); Heussler, Gerhard, 78658 Zimmern-Stetten o. R. (DE); Kautzsch, Karl, 90596 Schwanstetten (DE); Kienzler, Frank Martin, 78048 Villingen-Schwenningen (DE); Zinell, Alexander, 78733 Aichhalden (DE); Eigenmann, Bernd, Dr., 91220 Schnaittach (DE); Rudolf, Karl, 86529 Schrobenhausen (DE)
(74) Vertreter: Diehl Patentabteilung

(57) **Zusammenfassung**

Es wird eine modulare, miniaturisierte Zündkette mit einem Detonator und einer Zündverstärkereinrichtung beschrieben, wobei die Zündverstärkereinrichtung einen ersten Zündverstärker (54) und einen zweiten Zündverstärker (66) aufweist, die - je nach dem Leistungsbedarf am Ausgang der Zündkette (12) - miteinander modular kombiniert sind, oder nur der erste Zündverstärker (54) mit dem von einem Miniatur-Detonator (10) gebildeten Detonator kombiniert ist.

## Beschreibung

### Die Erfindung betrifft eine miniaturisierte Zündkette.

Der Erfindung liegt die Aufgabe zugrunde, eine miniaturisierte Zündkette zu schaffen, die je nach dem Leistungsbedarf am Ausgang der Zündkette und/oder der zulässigen Zünder-Einschraublänge im jeweiligen Geschoss (nach STANAG) variiert werden kann.

Diese Aufgabe wird erfindungsgemäß durch die Merkmale des Anspruches 1 gelöst. Die Zündverstärkereinrichtung der Zündkette weist hierzu einen ersten Zündverstärker und einen zweiten Zündverstärker auf, die - je nach dem Leistungsbedarf am Ausgang der Zündkette - miteinander modular kombiniert sind. Bei geringem Leistungsbedarf ist dementsprechend nur der erste Zündverstärker der Zündverstärkereinrichtung mit dem von einem Miniatur-Detonator gebildeten Detonator der Zündkette kombiniert. Bevorzugte Aus- bzw. Weiterbildungen der erfindungsgemäßen modularen, miniaturisierten Zündkette sind in den Unteransprüchen gekennzeichnet.

Die erfindungsgemäße modulare, miniaturisierte Zündkette weist den Vorteil auf, dass es bspw. möglich ist, durch Entfernen der zweiten Boosterstufe, d. h. des zweiten Zündverstärkers, den sprengkräftigen Zündverstärker-Ausgang für HE-Munition in einen Zündverstärker-Ausgang zum Anzünden von Übertragungsladungen einer Cargo-Munition zu reduzieren. Gleichzeitig erfolgt eine Anpassung der Zünder-Einschraublänge in das jeweilige Geschoß. Somit ist es in vorteilhafter Weise möglich, durch Abschrauben bzw. Entfernen der zweiten Boosterstufe bspw. einen Annäherungszünder/Multifunktionszünder an den Einsatz als Zeitzünder anzupassen.

Die Modularität wird so realisiert, dass die eingehenden Boosterstufen in Aufnahmen aufgenommen werden, die form-, kraft- oder stoffschlüssig modular verbunden werden können. Die Aufnahmen können auch mit dem jeweiligen Boostergehäuse einheitlich oder identisch sein. Es kann dabei vorgesehen sein, dass ein Zündverstärker in einen Einschraubring eingeschraubt oder eingeklebt wird. Dieser Einschraubring kann dann auf ein Gewinde einer Aufnahme bzw. eines Gehäuses einer vorhergehenden Boosterstufe aufgeschraubt werden.

Weitere Einzelheiten, Merkmale und Vorteile ergeben sich aus der nachfolgenden Beschreibung eines in der Zeichnung dargestellten Ausführungsbeispiels der erfindungsgemäßen modularen, miniaturisierten Zündkette bzw. wesentlicher Einzelheiten derselben.

### Es zeigen:

- Fig. 1: in einem größeren Maßstab längsgeschnitten eine Ausbildung der modularen, miniaturisierten Zündkette,
- Fig. 2: vergrößert eine Ausbildung des Miniatur-Detonators der Zündkette gemäß Fig. 1 in einer Längsschnittdarstellung,
- Fig. 3: längsgeschnitten eine Ausbildung eines insensitiven ersten Boosters, d. h. eines ersten Zündverstärkers, der eine zweite Stufe der modularen miniaturisierten Zündkette bildet, deren erste Stufe von dem Miniatur-Detonator gemäß Fig. 2 gebildet ist,
- Fig. 4: eine Längsschnittdarstellung einer zweiten Boosterstufe, d. h. eines zweiten Zündverstärkers, die von dem ersten Booster gemäß Fig. 3 beabstandet gezeichnet ist, und
- Fig. 5: eine Längsschnittdarstellung der Booster, d. h. des ersten und zweiten Zündverstärkers gemäß den Figuren 3 und 4, die - wie in Fig. 1 miteinander kombiniert sind.

Fig. 1 verdeutlicht eine Ausbildung der modularen, miniaturisierten Zündkette mit einem Miniatur-Detonator 10 und einer zugehörigen Zündkette 12, wobei bezüglich weiterer Einzelheiten des Miniatur-Detonators 10 und der Zündkette 12 auf die nachfolgende Beschreibung der Figuren 2 bis 5 Bezug genommen wird.

Fig. 2 verdeutlicht vergrößert einen Miniatur-Detonator 10, der zur Überzündung auf eine Zündkette 12 vorgesehen ist. Wie aus Fig. 2 ersichtlich ist, besitzt der Miniatur-Detonator 10 eine Ladung 14 kleiner Masse von bspw. 10 bis 20 mg. Die Ladung 14 ist zur gerichteten Generierung ihrer von einem zentrischen Initiierungsort 16 ausgehenden Leistung hin zu einem Detonatorboden 18 vorgesehen. Der Detonatorboden 18 ist zur Umformung in eine flache Scheibe (Flyer) 20 hoher Geschwindigkeit konkav eingedellt ausgebildet. Der Flyer 20 ist in Fig. 2 vom Miniatur-Detonator 10 axial geringfügig beabstandet mit dünnen strichlierten Linien angedeutet.

Die Ladung 14 des Miniatur-Detonators 10 weist eine Primärladung 22 und eine daran angrenzende Sekundärladung 24 auf. Die Primärladung 22 ist in einem Zentrierelement 26 vorgesehen. Die Sekundärladung 24 grenzt an den konkav eingedellten Detonatorboden 18 an.

Zur Initiierung der Primärladung 22 weist der Miniatur-Detonator 10 ein elektrisches Brückenelement 28 auf. Das elektrische Brückenelement 28 ist an einem elektrisch isolierenden Bodenabschlusselement 30 des Miniatur-Detonators 10 vorgesehen. Aus dem elektrisch isolierenden Bodenabschlusselement 30 erstrecken sich voneinander beabstandet Anschlusselemente 32 heraus, die mit dem elektrischen Brückenelement 28 kontaktiert sind.

Das elektrisch isolierende Bodenabschlusselement 30 weist eine Umfangshülse 34 auf, die das Bodenabschlusselement 30 umschließt.

Das Zentrierelement 26 ist an einer Verlängerungshülse 36 angebracht. Zwischen der Verlängerungshülse 36 des Zentrierelementes 26 und der Umfangshülse 34 des elektrisch isolierenden Bodenabschlusselementes 30 ist bei dem in Fig.2 gezeichneten Ausführungsbeispiel des Miniatur-Detonators 10 eine Ausgleichshülse 38 vorgesehen.

Der konkav eingedellte Detonatorboden 18 ist materialeinstückig mit einem Detonatormantel 40 ausgebildet. Der Detonatormantel 40, die Verlängerungshülse 36 des Zentrierelementes 26, die Ausgleichshülse 38 zwischen der Verlängerungshülse 36 und der Umfangshülse 34 des Bodenabschlusselementes 30 und die Umfangshülse 34 sind an der vom konkav eingedellten Detonatorboden 18 abgewandten AnschlussSeite miteinander dicht verschweißt. Diese dichte Verschweißung ist mit der Bezugsziffer 42 bezeichnet.

Der Miniatur-Detonator 10 gemäß Fig. 2 bildet eine erste Stufe der miniaturisierten, modularen Zündkette, deren zweite Stufe von einem insensitiven ersten Booster 54 bzw. von einem ersten Zündverstärker gebildet ist (siehe die Figuren 3 und 5). Der insensitive erste Booster 54 weist einen Eingangsdurchmesser auf, der an den Ausgangsdurchmesser des Miniatur-Detonators 10 angepasst ist. Der erste Booster 54 weist eine insensitive Sprengstoff-Aufladung 56 auf, die in einem sich trichterförmig erweiternden Aufnahmeraum 58 eines ersten Boostergehäuses 60 vorgesehen ist. Der trichterförmig erweiterte Aufnahmeraum 58 im ersten Boostergehäuse 60 ist auf der dem Miniatur-Detonator zugewandten Seite mit einem Abschlusselement 62 und auf der davon abgewandten anderen Seite durch ein Abschlusselement 64 abgeschlossen (siehe die Figuren 3 und 5).

Der insensitive erste Booster 54 ist mit einer zweiten Boosterstufe 66 kombinierbar bzw. kombiniert, die in Fig. 4 von dem ersten Booster 54 gemäß Fig. 3 axial beabstandet und in Fig. 5 mit dem ersten Booster 54 kombiniert dargestellt ist.

Die beiden Boosterstufen können abhängig von den konstruktiven Gegebenheiten im Zünder beabstandet angeordnet sein.

Die zweite Boosterstufe 66 weist ein zugehöriges zweites Boostergehäuse 68 auf, das mit einem sich ebenfalls trichterförmig erweiternden Aufnahmeraum 70 ausgebildet ist. Im Aufnahmeraum 70 ist eine Sprengstoff-Aufladung 72 vorgesehen. Der Aufnahmeraum 70 des zweiten Boostergehäuses 68 der zweiten Boosterstufe 68 ist an der dem ersten Booster 54 (siehe Fig. 3) zugewandten Seite mittels eines Abschlusselementes 74 und auf der davon abgewandten zweiten Seite durch ein Abschlusselement 76 verschlossen.

Das Abschlusselement 64 des ersten Boosters 54 kann zur Ausbildung eines Flyers konkav eingedellt ausgebildet sein. Das ist in Fig.3 durch eine bogenförmige, strichlierte Linie 78 verdeutlicht. Desgleichen ist es möglich, dass das Abschlusselement 76 der zweiten Boosterstufe 66 zur Ausbildung eines Flyers konkav eingedellt ausgebildet ist. Das ist in Fig. 4 durch die strichlierte Linie 80 verdeutlicht.

Wie bereits erwähnt worden ist, verdeutlichen die Figuren eine miniaturisierte, modulare Zündkette, bei welcher der erste Booster 54, d. h. der erste Zündverstärker, und die zweite Boosterstufe 66, d. h. der zweite Zündverstärker, jeweils selbständige Komponenten bilden, die aneinander angrenzend anordenbar oder angeordnet sind. Hierzu ist es möglich, diese form-, kraft- oder stoffschlüssig miteinander zu verbinden. Leicht lösbare Verbindungen sind dabei zu bevorzugen, da dadurch oftmals eine einfachere, schnellere Anpassung an den Einsatzzweck möglich ist. Speziell Schraubverbindungen kommen in Betracht, da diese genügend Stabilität bzw. Führung, wie beispielsweise über ein entsprechendes Gewinde oder Bohrung im Zusammenspiel mit einem Feststellring, bieten, dabei jedoch auch einfach wieder lösbar sind. Es kann jedoch auch auf Klemmverbindungen, Nietverbindungen, Klauenkupplungen, Klebschichten und dergleichen zurückgegriffen werden.

Der Miniatur-Detonator 10 kann z. B. einen Durchmesser von 2,5 mm und eine axiale Längenabmessung von 3,5 mm besitzen. Es versteht sich, dass auch andere Abmessungen möglich sind.

Die Sprengstoff-Aufladung des Miniatur-Detonators beträgt bspw. 10 bis 20 mg, ohne hierauf beschränkt zu sein.

### Bezugsziffernliste:

- 10: Miniatur-Detonator (für 12)
- 12: Zündkette
- 14: Ladung (von 10)
- 16: Zentrischer Initiierungs-Ort (von 14)
- 18: Detonatorboden (von 10)
- 20: Flache Scheibe (Flyer) (aus 18)
- 22: Primärladung (von 14)
- 24: Sekundärladung (von 14)
- 26: Zentrierelement (von 10 für 22)
- 28: Elektrisches Brückenelement (für 22 an 30)
- 30: Elektrisch isolierendes Bodenabschlusselement (von 10 für 28)
- 32: Anschlusselemente (für 28)
- 34: Umfangshülse (von 30)
- 36: Verlängerungshülse (von 26)
- 38: Ausgleichshülse(zwischen 34 und 36)
- 40: Detonatormantel (von 10 für 18)
- 54: Erster Booster/erster Zündverstärker (von 12)
- 56: Insensitive Sprengstoff-Aufladung (von 54)
- 58: Trichterförmig erweiterter Aufnahmeraum (in 60 für 56)
- 60: Erstes Boostergehäuse (von 54)
- 62: Erstes Abschlusselement (von 54)
- 64: Zweites Abschlusselement (von 54)
- 66: Zweite Boosterstufe/zweiter Zündverstärker (von 12)
- 68: Zweites Boostergehäuse (von 66)
- 70: Aufnahmeraum (in 68 für 72)
- 72: Sprengstoff-Aufladung (in 70)
- 74: Erstes Abschlusselement (von 70)
- 76: Zweites Abschlusselement (von 70)
- 78: Bogenförmige strichlierte Linie (bei 64)
- 80: Bogenförmige strichlierte Linie (bei 76)

## Patentansprüche

1. Miniaturisierte Zündkette, mit einem Detonator und einer Zündverstärkereinrichtung,
**wobei**
die Zündverstärkereinrichtung einen ersten Zündverstärker (54) und einen zweiten Zündverstärker (66) aufweist, die - je nach dem Leistungsbedarf am Ausgang der Zündkette - miteinander modular kombinierbar sind.

2. Zündkette nach Anspruch 1,
**wobei**
der Miniatur-Detonator (10) eine Ladung (14) mit einer kleinen Masse besitzt und zur gerichteten Generierung ihrer von einem zentrischen Initiierungs-Ort (16) ausgehenden Leistung hin zu einem Detonatorboden (18) vorgesehen ist, der zur Umformung in eine flache Scheibe (Flyer) (20) hoher Geschwindigkeit konkav eingedellt ausgebildet ist.

3. Zündkette nach Anspruch 2,
**wobei**
die Ladung (14) eine Primärladung (22) und eine daran angrenzende Sekundärladung (24) aufweist, wobei die Primärladung (22) in einem Zentrierelement (26) des Miniatur-Detonators (10) vorgesehen ist und die Sekundärladung (24) an den konkav eingedellten Detonatorboden (18) angrenzt.

4. Zündkette nach Anspruch 3,
**wobei**
zur Initiierung der Primärladung (22) ein elektrisches Brückenelement (28) vorgesehen ist, wobei
das elektrische Brückenelement (28) insbesondere an einem elektrisch isolierenden Bodenabschlusselement (30) des Miniatur-Detonators (10) vorgesehen ist, wobei sich aus dem Bodenabschlusselement (30) mit dem Brückenelement (28) kontaktierte Anschlusselemente (32) heraus erstrecken.

5. Zündkette nach Anspruch 4,
**wobei**
das elektrisch isolierende Bodenabschlusselement (30) eine Umfangshülse (34) aufweist.

6. Zündkette nach einem der Ansprüche 3 bis 4,
**wobei**
das Zentrierelement (26) an einer Verlängerungshülse (36) angebracht ist.

7. Zündkette nach Anspruch 5 und 6,
**wobei**
zwischen der Umfangshülse (34) des elektrisch isolierenden Bodenabschlusselementes (30) und der Verlängerungshülse (36) des Zentrierelementes (26) eine Ausgleichshülse (38) vorgesehen ist.

8. Zündkette nach einem der Ansprüche 2 bis 7,
**wobei**
der konkav eingedellte Detonatorboden (18) materialeinstückig mit einem Detonatormantel (40) ausgebildet ist.

9. Zündkette nach Anspruch 8,
**wobei**
der Detonatormantel (40), die Verlängerungshülse (36) des Zentrierelementes (26), die Ausgleichshülse (38) und die Umfangshülse (34) des elektrisch isolierenden Bodenabschlusselementes (30) an der vom konkav eingedellten Detonatorboden (18) abgewandten Anschlussseite miteinander dicht verschweißt sind.

10. Zündkette nach einem der Ansprüche 2 bis 9,
**wobei**
der Miniatur-Detonator (10) eine erste Stufe einer Miniatur-Zündkette bildet, deren zweite Stufe von einem insensitiven ersten Booster (54) gebildet ist.

11. Zündkette nach Anspruch 10,
**wobei**
der insensitive erste Booster (54) einen Eingangsdurchmesser aufweist, der an den Ausgangsdurchmesser des Miniatur-Detonators (10) angepasst ist.

12. Zündkette nach Anspruch 10 oder 11,
**wobei**
der erste Boosters (54) eine insensitive Sprengstoff-Aufladung (56) aufweist, die in einem sich trichterförmig erweiternden Aufnahmeraum (58) eines ersten Boostergehäuses (60) vorgesehen ist.

13. Zündkette nach einem der Ansprüche 10 bis 12,
**wobei**
der insensitive erste Booster (54) mit einer sich ebenfalls trichterförmig erweiternden zweiten Boosterstufe (66) kombinierbar oder kombiniert ist, wobei die zweite Boosterstufe (66) insbesondere in einem zugehörigen zweiten Boostergehäuse (68) vorgesehen ist, das an das erste Boostergehäuse (60) angrenzt.

14. Zündkette nach Anspruch 12,
**wobei**
das erste Boostergehäuse (60) zur Ausbildung eines Flyers mit einem konkav eingedellten Boden ausgebildet ist.

15. Zündkette nach Anspruch 13,
**wobei**
die zweite Boosterstufe (66) zur Ausbildung eines Flyers mit einem konkav eingedellten Boden ausgebildet ist.
